# EUROPÄISCHE PATENTSCHRIFT

(11) **EP 1 338 217 B1**
(45) Veröffentlichungstag und Bekanntmachung des Hinweises auf die Patenterteilung: **22.10.2003**
(21) Anmeldenummer: 02405127.8
(22) Anmeldetag: 21.02.2002
(51) Int. Cl.: A46B 15/00

(54) **Zahnbürste mit Magnetelementen**
Toothbrush with magnetic elements
Brosse à dents à éléments magnétiques

(43) Veröffentlichungstag der Anmeldung: 27.08.2003
(73) Patentinhaber: Grital Group (Anstalt), 9490 Vaduz (LI)
(72) Erfinder: Tini, Paolo Giuseppe, 7000 Chur (CH)
(74) Vertreter: Wagner, Wolfgang, Dr. Phil., Dipl.-Phys.

(56) Entgegenhaltungen:
- DE-A- 3 815 593
- GB-A- 2 117 230
- RU-C- 2 077 349
- RU-C- 2 109 475
- SU-A- 1 755 799
- SU-A- 1 833 174
- US-A- 4 571 768
- US-A- 4 682 584
- PATENT ABSTRACTS OF JAPAN vol. 017, no. 297 (C-1068), 8. Juni 1993 (1993-06-08) & JP 05 023219 A (TOSHIRO IKUTA;OTHERS: 01), 2. Februar 1993 (1993-02-02)
- PATENT ABSTRACTS OF JAPAN vol. 1999, no. 09, 30. Juli 1999 (1999-07-30) & JP 11 113638 A (NAKAMATSU YOSHIRO), 27. April 1999 (1999-04-27)

## Beschreibung

### Technisches Gebiet

Die Erfindung betrifft eine Zahnbürste mit Magnetelementen, welche bei der Zahnreinigung Akupunkturpunkte in der Mundhöhle aktivieren.

### Stand der Technik

Aus der US-A-4 682 584 ist eine gattungsgemässe Zahnbürste für Magnetfeldtherapie in der Mundhöhle bekannt, bei welcher ein stabförmiger Magnet im Bürstenkopf angeordnet ist. Es ist jedoch unklar, wo die Pole des Magneten liegen und damit, wie das von ihm erzeugte Magnetfeld beschaffen ist. Es dürfte jedenfalls verhältnismässig diffus sein, so dass die allfällige Aktivierung von Akupunkturpunkten gering bleiben dürfte.

GB-A-2 117 230 zeigt Zahnbürsten mit verschiedenen Anordnungen von Magnetpolen an der Oberseite und an den Seiten des Bürstenkopfes, welche die Ablagerung von Zahnstein und ähnlichen Verkrustungen an den Zähnen verhindern sollen. Die Zahnbürsten weisen jedoch durchwegs keinen Magnetpol an der Stirnseite des Bürstenkopfes auf.

### Darstellung der Erfindung

Der Erfindung liegt die Aufgabe zu Grunde, eine gattungsgemässe Zahnbürste anzugeben, die sich zur Anregung von Akupunkturpunkten in der Mundhöhle eignet. Diese Aufgabe wird durch die Erfindung, wie sie im Anspruch 1 gekennzeichnet ist, gelöst. Die erfindungsgemässe Zahnbürste kommt bei der Zahnreinigung von selbst in die Nähe der zahlreichen in der Mundhöhle liegenden Akupunkturpunkte (Mundakupunktur nach Dr. Gleditsch), so dass sie durch die verhältnismässig starken Magnetfelder vor allem an der Stirnseite und den Seiten des Bürstenkopfes aktiviert werden. Dadurch wird ohne Nebenwirkungen und Zeitverlust den zahlreichen von der Mundhöhle ausgehenden energetischen Störfeldern, wie sie oft durch Kiefer- und Zahnerkrankungen (z. B. Kieferostitis, Parodontose) sowie Zahnimplantate hervorgerufen werden und sich auf viele Körperteile (Skelett, Magen etc.) auswirken, entgegengewirkt. Vor allem wirkt die erfindungsgemässe Zahnbürste auf die oralen Vestibulum- und Retromolarpunkte. Oft kann so die Voraussetzung für die wirksame Therapierung verschiedener Beschwerden geschaffen werden.

Eine weitere Aufgabe der Erfindung liegt darin, einen Aufsatz anzugeben, mit dem eine gewöhnliche magnetlose Zahnbürste in eine erfindungsgemässe Zahnbürste umgewandelt werden kann. Diese Aufgabe wird durch die Merkmale des Anspruchs 10 gelöst. Ein erfindungsgemässer Aufsatz erlaubt die Trennung der Funktion der Magnetelemente von der Reinigungsfunktion der sich rasch abnützenden Zahnbürste, so dass dieselbe ersetzt werden kann, ohne dass die Magnetelemente ebenfalls ersetzt werden müssten. Er kann daher in ökonomischer und umweltschonender Weise sehr lang eingesetzt werden.

### Kurze Beschreibung der Zeichnungen

Im folgenden wird die Erfindung anhand von Figuren, welche lediglich Ausführungsbeispiele darstellen, näher erläutert. Es zeigen
- Fig. 1: perspektivisch eine erfindungsgemässe Zahnbürste gemäss einer ersten Ausführungsform,
- Fig. 2: schematisch die Anordnung der Magnetpole an der Zahnbürste nach Fig. 1,
- Fig. 3a: eine Draufsicht auf einen erfindungsgemässen Aufsatz,
- Fig. 3b: einen Schnitt gemäss B-B in Fig. 3a,
- Fig. 3c: einen Schnitt gemäss C-C in Fig. 3a, ergänzt durch eine magnetlose Zahnbürste, mit der der Aufsatz verbunden ist und
- Fig. 4: perspektivisch eine erfindungsgemässe Zahnbürste gemäss einer zweiten Ausführungsform.

### Wege zur Ausführung der Erfindung

Gemäss der ersten Ausführungsform (Fig. 1, 2) weist die erfindungsgemässe Bürste einen Bürstenkopf 1 auf, an dessen hinterem Ende ein mit ihm einstückiger Stiel 2 anschliesst und der an seiner Unterseite Borsten 3 trägt. Er besteht aus Kunststoff, z. B. Kunstharz und ist im Spritzgussverfahren hergestellt. Mehrere Magnetelemente sind oberflächennah, aber hermetisch umschlossen in den Bürstenkopf 1 eingegossen. Vorzugsweise sind sie als marktgängige flache zylindrische Magnetplättchen 4a-f ausgebildet, die auf einer Seite einen Pluspol und auf der gegenüberliegenden Seite einen Minuspol tragen und deren Feldstärke in Polnähe zwischen 600 und 1'500 Gauss liegt. Die Magnetplättchen 4a-f liegen jeweils knapp unter der Oberfläche, der eine ihrer Seiten zugewandt ist. Sie erzeugen daher jeweils einen Magnetpol an der Oberfläche des Bürstenkopfes 1. Die Magnetpole erzeugen ihrerseits gemäss ihrer Anordnung und Orientierung ein Magnetfeld in dessen Umgebung.

Ein mittig an der Stirnseite des Bürstenkopfes 1 eingegossenes Magnetplättchen 4a erzeugt dort (Fig. 2) einen stirnseitigen Magnetpol 5, vorzugsweise einen Minuspol, während beidseitig etwa mittig an den Seiten eingegossene Magnetplättchen 4b,c seitliche Magnetpole 6a,b erzeugen, die vorzugsweise entgegengesetzte Polaritäten aufweisen. Diese Anordnung erzeugt ein verhältnismässig starkes Feld im Frontbereich des Bürstenkopfes 1 sowie seitlich und oberhalb desselben. Dadurch wird bei der Zahnreinigung im wesentlichen die ganze Mundhöhle vom Magnetfeld überstrichen und alle wichtigen Akupunkturpunkte, vor allem die oralen Vestibulum- und Retromolarpunkte werden aktiviert. Statt der beiden Magnetplättchen 4b,c kann auch ein Stabmagnet eingegossen sein, der die beiden Pole erzeugt. Ausserdem ist es natürlich möglich, mehr als je einen seitlichen Magnetpol vorzusehen, wobei auch im vorderen Stielbereich seitliche Magnetpole liegen können.

Zur Verstärkung des Magnetfeldes oberhalb des Bürstenkopfes 1 sind an dessen Oberseite die weitere Magnetplättchen 4d,e,f eingegossen, welche an der Oberfläche obere Magnetpole 7a,b,c erzeugen, wobei der vor der Mitte des Bürstenkopfes 1 liegende vorderste Magnetpol 7a zu der des stirnseitigen Magnetpols 5 entgegengesetzte Polarität aufweist, also im beschriebenen Fall ein Pluspol ist. Von den weiteren oberen Magnetpolen 7b,c weist der hinter der Mitte des Bürstenkopfes 1 liegende erste eine zu der des vordersten Magnetpoles 7a entgegengesetzte Polarität auf, ist also ein Minuspol, während der zweite, bereits im vorderen Stielbereich liegende wiederum entgegengesetzte Polarität aufweist, also ein Pluspol ist. Es ist möglich, noch mehr obere Magnetpole an der Oberseite des Bürstenkopfes 1 und des Stieles 2 vorzusehen, deren Polaritäten vorzugsweise durchgehend abwechseln. Der Abstand zwischen unmittelbar aufeinanderfolgenden Magnetplättchen von Mittelpunkt zu Mittelpunkt beträgt vorzugsweise etwa 2,54 cm, was einem Zoll oder CUN entspricht, einer Längeneinheit, die zum Auffinden von Akupunkturpunkten benutzt wird. Die Magnetpole an der Oberseite der Zahnbürste können übrigens auch zur Befestigung derselben an einem Toiletteschrank oder einer anderen Einrichtung dienen.

Ein im wesentlichen wie die beschriebene Zahnbürste mit eingegossenen Magnetelementen, insbesondere Magnetplättchen 4a-e versehener Aufsatz 8 (Fig. 3a-c) kann dazu verwendet werden, eine gewöhnliche magnetlose Zahnbürste in eine zusammengesetzte erfindungsgemässe Zahnbürste umzuwandeln. Die Funktionen der Reinigung und der Aktivierung der Akupunkturpunkte sind damit entkoppelt. Die Zahnbürste, die sich verhältnismässig rasch abnützt, kann daher so oft wie erforderlich ausgewechselt werden, während der die Magnetelemente enthaltende Aufsatz sehr lange verwendet werden kann. Dies macht seinen Einsatz besonders kostengünstig und umweltschonend. Ausserdem kann der Aufsatz mit verschiedenen Bürsten, die sich z. B. in der Härte und Anordnung der Borsten unterscheiden, verwendet werden.

Der Aufsatz 8 weist eine Deckplatte 9 auf, in welche die Magnetplättchen 4d,e eingegossen sind und welche vorn eine rechtwinklig abstehende Stirnplatte 10 mit dem Magnetplättchen 4a trägt sowie seitlich entsprechende Seitenplatten 11a,b mit den Magnetplättchen 4b,c. Die Seitenplatten 11a,b tragen an ihren unteren Rändern jeweils eine nach innen einspringende Rastleiste 12, welche den Bürstenkopf 1' (Fig. 3c) der magnetlosen Bürste untergreift und an ihren hinteren Enden nach innen abstehende Rastflügel 13, welche zur Fixierung des Aufsatzes 8 an demselben hinter den Bürstenkopf 1' greifen. Der Aufsatz 8 kann von der Stirnseite her auf den Bürstenkopf 1' aufgeschoben werden, bis die Rastflügel 13 hinter demselben einrasten oder auch von oben her aufgedrückt, bis die Rastleisten 12 unter dem Bürstenkopf 1' einrasten. Der Aufsatz 8 ist dann abnehmbar, aber zuverlässig an der Zahnbürste befestigt. Selbstverständlich können aber auch andere Befestigungsarten zum Einsatz kommen. So kann etwa der Bürstenkopf ferromagnetisches Material enthalten, so dass die Magnetelemente zugleich der Fixierung des Aufsatzes an demselben dienen oder sie mindestens unterstützen. Es ist auch denkbar, den Stiel mit dem Aufsatz zu verbinden und auswechselbare Bürstenköpfe vorzusehen.

Der Bürstenkopf 1 der erfindungsgemässe Zahnbürste kann zur Unterstützung oder Ergänzung der Wirkung der Magnetpole auch eine bestimmte chromotherapeutisch wirksame Farbe aufweisen, z. B. rot, das, etwa bei Zahnfleischschwund, anregend und belebend wirkt, gelb, das neutral ist oder auch grün oder blau, das beruhigend wirkt. Von besonderem Interesse ist es aus diesem Grund, einen Satz von z. B. drei Bürsten in verschiedenen Farben - etwa rot, gelb, grün/blau vorzusehen, die je nach der gewünschten Wirkung eingesetzt werden oder - noch günstiger - einen entsprechenden Satz von farbigen Aufsätzen, von welchen jeweils derjenige auf die Zahnbürste aufgesteckt wird, der die gerade gewünschte Wirkung verspricht. Darüberhinaus ist es auch möglich, einen Satz von Aufsätzen anzubieten, die sich nach Anordnung oder Polarität der Magnetpole unterscheiden. Natürlich können diese Unterschiede mit Farbunterschieden kombiniert werden.

Bei einer Zahnbürste gemäss einer weiteren Ausführungsform (Fig. 4) ist der Bürstenkopf 1 rund ausgebildet und so am Stiel befestigt, dass er eine vorzugsweise oszillierende Rotationsbewegung ausführt. Der dazu erforderliche elektrische Antrieb kann im Stiel 2 oder auch im Bürstenkopf 1 selbst angebracht sein. Die Magnetplättchen 4a-f sind ähnlich wie bei der Zahnbürste gemäss der ersten Ausführungsform angebracht, allerdings sind die weiteren Magnetplättchen 4e,f beide an der Oberseite des Stiels 2 eingegossen. Die Polaritäten wechseln wiederum ab. Die Abstände zwischen aufeinanderfolgenden Magnetplättchen kann wiederum ca. 2,54 cm betragen. An den Seiten des Stieles 2 sind einander gegenüberliegend zwei weitere Magnetplättchen 4g,h angebracht, die bezüglich des Abstandes vom Bürstenkopf 1 zwischen den Magnetplättchen 4e und 4f liegen. Der angetriebene Bürstenkopf 1 bewirkt nicht nur eine intensive, teilweise automatische Reinigung, auch die Wirkung eines Teils des Magnetfeldes wird verbessert, da es ohne besonderes Zutun des Benutzers grössere Raumbereiche überstreicht. Die Bürste kann eine mit dem Stiel verbundene Hülse aufweisen, welche die Magnetelemente trägt und in welche der in diesem Fall magnetlose Bürstenkopf einsetzbar ist, so dass er leicht ausgewechselt werden kann.

### Bezugszeichenliste

- 1: Bürstenkopf
- 2: Stiel
- 3: Borsten
- 4a-h: Magnetplättchen
- 5: stirnseitiger Magnetpol
- 6a,b: seitliche Magnetpole
- 7a-c: obere Magnetpole
- 8: Aufsatz
- 9: Deckplatte
- 10: Stirnplatte
- 11a,b: Seitenplatten
- 12: Rastleisten
- 13: Rastflügel

## Patentansprüche

1. Zahnbürste mit einem Stiel (2) und einem an denselben anschliessenden, an seiner Unterseite Borsten (3) tragenden Bürstenkopf (1) mit Magnetelementen zur Erzeugung eines Magnetfeldes in dessen Umgebung, **dadurch gekennzeichnet, dass** am Bürstenkopf (1) vorn mindestens ein stirnseitiger Magnetpol (5) und beidseits seitliche Magnetpole (6a, 6b) angeordnet sind.

2. Zahnbürste nach Anspruch 1, **dadurch gekennzeichnet, dass** der stirnseitige Magnetpol (5) ein Minuspol ist.

3. Zahnbürste nach Anspruch 1 oder 2 **dadurch gekennzeichnet, dass** mindestens ein Paar einander gegenüberliegender und entgegengesetzte Polaritäten aufweisender seitlicher Magnetpole (6a, 6b) vorgesehen ist.

4. Zahnbürste nach einem der Ansprüche 1 bis 3, **dadurch gekennzeichnet, dass** an der Oberseite des Bürstenkopfes (1) mindestens ein vorderster oberer Magnetpol (7a) angeordnet ist.

5. Zahnbürste nach Anspruch 4, **dadurch gekennzeichnet, dass** an der Oberseite des Bürstenkopfes (1) oder des vorderen Stielbereichs nach hinten versetzt mindestens ein weiterer oberer Magnetpol (7b, 7c) angeordnet ist, wobei vorzugsweise die Polarität jedes weiteren oberen Magnetpols (7b, 7c) der des jeweils voraufgehenden oberen Magnetpols (7a; 7b) entgegengesetzt ist.

6. Zahnbürste nach einem der Ansprüche 1 bis 5, **dadurch gekennzeichnet, dass** die Magnetpole (5, 6a, 6b, 7a, 7b, 7c) von Permanentmagneten, vorzugsweise flachen Magnetplättchen (4a, 4b, 4c, 4d, 4e, 4f), deren gegenüberliegende Seiten einen Pluspol und einen Minuspol tragen, gebildet werden.

7. Zahnbürste nach Anspruch 6, **dadurch gekennzeichnet, dass** der Bürstenkopf (1) und der Stiel (2) aus Kunststoff bestehen und die Magnetelemente von demselben vollständig umgeben sind.

8. Zahnbürste nach einem der Ansprüche 1 bis 7, **dadurch gekennzeichnet, dass** die Feldstärke an der Oberfläche der Zahnbürste in der Nähe der Magnetpole (5, 6a, 6b, 7a, 7b, 7c) zwischen 600 Gauss und 1'500 Gauss beträgt.

9. Zahnbürste nach einem der Ansprüche 1 bis 8, **dadurch gekennzeichnet, dass** der Bürstenkopf (1) derart am Stiel (2) befestigt ist, dass er eine vorzugsweise oszillierende Rotationsbewegung ausführen kann.

10. Aufsatz (8) mit Magnetelementen, welcher zwecks Herstellung einer Zahnbürste nach einem der Ansprüche 1 bis 9 mit einem magnetlosen Bürstenkopf (1') verbindbar ist.

## Claims

1. Toothbrush comprising a handle (2) and a brush head (1) connecting to said handle, carrying bristles (3) on its underside and having magnetic elements for generating a magnetic field in its environment, **characterized in that** at least one end magnetic pole (5) is arranged at the front of the brush head (1) and lateral magnetic poles (6a, 6b) are arranged on both sides of the brush head (1).

2. Toothbrush according to Claim 1, **characterized in that** the end magnetic pole (5) is a negative pole.

3. Toothbrush according to Claim 1 or 2, **characterized in that** at least one pair of lateral magnetic poles (6a, 6b) opposite one another and having opposite polarities is provided.

4. Toothbrush according to any of Claims 1 to 3, **characterized in that** at least one foremost upper magnetic pole (7a) is arranged at the top of the brush head (1).

5. Toothbrush according to Claim 4, **characterized in that** at least one further upper magnetic pole (7b, 7c) is arranged at the top of the brush head (1) or of the front handle region, displaced backwards, the polarity of each further upper magnetic pole (7b, 7c) preferably being opposite to that of the respective preceding upper magnetic pole (7a, 7b).

6. Toothbrush according to any of Claims 1 to 5, **characterized in that** the magnetic poles (5, 6a, 6b, 7a, 7b, 7c) are formed by permanent magnets, preferably flat magnetic plates (4a, 4b, 4c, 4d, 4e, 4f) whose opposite sides carry a positive pole and a negative pole.

7. Toothbrush according to Claim 6, **characterized in that** the brush head (1) and the handle (2) consist of plastic and the magnetic elements are completely surrounded thereby.

8. Toothbrush according to any of Claims 1 to 7, **characterized in that** the field strength at the surface of the toothbrush in the vicinity of the magnetic poles (5, 6a, 6b, 7a, 7b, 7c) is between 600 Gauss and 1500 Gauss.

9. Toothbrush according to any of Claims 1 to 8, **characterized in that** the brush head (1) is fastened to the handle (2) in such a way that it can execute a preferably oscillating rotational movement.

10. Attachment (8) comprising magnetic elements, which can be connected to a magnet-free brush head (1') for the production of a toothbrush according to any of Claims 1 to 9.

## Revendications

1. Brosse à dents avec un manche (2) et un sommet de la brosse (1) faisant suite au manche et portant des poils (3) sur son côté inférieur, avec des éléments d'aimant pour la génération d'un champ magnétique dans son environnement, **caractérisée en ce qu'**au moins un pôle d'aimant (5) côté avant est disposé sur le sommet de la brosse (1) à l'avant et des pôles d'aimant (6a, 6b) latéraux sont disposés des deux côtés.

2. Brosse à dents selon la revendication 1, **caractérisée en ce que** le pôle d'aimant (5) côté avant est un pôle négatif.

3. Brosse à dents selon la revendication 1 ou 2, **caractérisée en ce qu**'il est prévu au moins une paire de pôles d'aimant (6a, 6b) latéraux opposés et présentant des polarités opposées.

4. Brosse à dents selon l'une quelconque des revendications 1 à 3, **caractérisée en ce qu'**au moins un pôle d'aimant (7a) supérieur et le plus en avant est disposé sur le côté supérieur du sommet de la brosse (1).

5. Brosse à dents selon la revendication 4, **caractérisé en ce qu'**un autre pôle d'aimant (7b, 7c) supérieur est disposé sur le côté supérieur du sommet de la brosse (1) ou de la zone de manche avant avec un décalage vers l'arrière, la polarité de tout autre pôle d'aimant (7b, 7c) supérieur étant de préférence opposée à celle du pôle d'aimant (7a ; 7b) supérieur qui le précède.

6. Brosse à dents selon l'une quelconque des revendications 1 à 5, **caractérisé en ce que** les pôles d'aimant (5, 6a, 6b, 7a, 7b, 7c) sont formés par des aimants permanents, de préférence des plaquettes d'aimant (4a, 4b, 4c, 4d, 4e, 4f) plates, dont les côtés opposés portent un pôle positif et un pôle négatif.

7. Brosse à dents selon la revendication 6, **caractérisé en ce que** le sommet de la brosse (1) et le manche (2) sont en plastique et les éléments d'aimant sont entièrement entourés par celui-ci.

8. Brosse à dents selon l'une quelconque des revendications 1 à 7, **caractérisée en ce que** l'intensité de champ à la surface de la brosse à dents à proximité des pôles d'aimant (5, 6a, 6b, 7a, 7b, 7c) est comprise entre 600 Gauss et 1.500 Gauss.

9. Brosse à dents selon l'une quelconque des revendications 1 à 8, **caractérisée en ce que** le sommet de la brosse (1) est fixé sur le manche (2) de telle façon qu'il puisse exécuter un mouvement de rotation de préférence oscillant.

10. Chapeau (8) avec des éléments d'aimant, qui peuvent être reliés à un sommet de la brosse (1') sans aimant pour la fabrication d'une brosse à dents selon l'une quelconque des revendications 1 à 9.
